# EUROPÄISCHE PATENTSCHRIFT

(11) **EP 0 474 967 B1**
(45) Veröffentlichungstag und Bekanntmachung des Hinweises auf die Patenterteilung: **20.07.1994**
(21) Anmeldenummer: 91107580.2
(22) Anmeldetag: 10.05.1991
(51) Int. Cl.: A63C 9/00, A63C 5/12

(54) **Ski**
Ski
Ski

(30) Priorität: 14.09.1990 AT 1862/90
(43) Veröffentlichungstag der Anmeldung: 18.03.1992
(73) Patentinhaber: HTM Sport- und Freizeitgeräte Aktiengesellschaft, A-2320 Schwechat (AT)
(72) Erfinder: Spitaler, Engelbert, A-2351 Wr. Neudorf (AT); Erdei, Roland, Ing., A-2484 Weigelsdorf (AT)
(74) Vertreter: Szász, Tibor, Dipl.-Ing.

(56) Entgegenhaltungen:
- WO-A-91/16112
- DE-A- 2 913 250
- FR-A- 2 431 868

## Beschreibung

Die Erfindung bezieht sich auf einen Ski gemäß dem Oberbegriff des Anspruches 1.

Ein derartiger Ski ist in der EP-A-0354 379 bereits beschrieben. Bei diesem Ski sind im Kern Behälter aus Kunststoff eingesetzt, in welchen je ein aus zwei Schichten bestehender Aufnahmeteil für Befestigungsschrauben untergebracht ist. Dabei besteht die eine Schicht aus hochfestem Material und die andere Schicht aus einem viskoelastischen Material. Bei der Herstellung werden die Schichten in die einzelnen Behälter eingelegt, wobei jedoch eine unerwünschte Relativbewegung, also ein Verrutschen zwischen den beiden Bauteilen in der Horizontalebene möglich ist.

Eine andere Ausgestaltung der EP-A-0354 379 sieht vor, die beiden Schichten zu verkleben, um einer Relativbewegung entgegenzuwirken. Der damit verbundene Herstellungsaufwand verlängert aber die Herstellungszeit und erhöht dadurch die Herstellungskosten.

Der Erfindung liegt die Aufgabe Zugrunde, die Nachteile der bekannten Lösungen zu beseitigen und einen Ski zu schaffen, dessen Herstellung weniger aufwendig ist und bei dem die Relativbewegung zwischen den elastischen und hochfesten Bauteilen, welche in einem Behälter im Kern des Skis untergebracht sind, verhindert wird.

Ausgehend von einem Ski gemäß dem Oberbegriff des Anspruches 1 wird diese Aufgabe erfindungsgemäß durch die Merkmale des kennzeichnenden Teiles dieses Anspruches gelöst. Durch diese Merkmale wird eine einfache und sichere Verbindung des Aufnahmeteils aus hochfestem Material mit der Wanne aus viskoelastischem Material durch Formschluß gewährleistet, wobei die Lage des Aufnahmeteils in der Wanne definiert ist.

Die Maßnahme des Anspruches 2 stellt einen vorteilhaften Aufbau der Wanne mit dem Aufnahmeteil dar.

Anspruch 3 gewährleistet eine weitere, vertikale Sicherung des Aufnahmeteils in der Wanne.

Die Gegenstände der Ansprüche 4 und 5 sehen weitere formschlüssige Verbindungen zwischen Aufnahmeteil und Wanne zur Festlegung des Aufnahmeteils in der Wanne in horizontaler Richtung vor. Durch die Merkmale des Anspruches 6 wird die hochgezogene, umlaufende Wand der Wanne in ihren verjüngten Abschnitten verstärkt und dadurch für die gesamte Wanne eine erhöhte Stabilität gewährleistet.

Die Maßnahme des Anspruches 7 stellt eine Montageerleichterung des Deckels zum Verschließen des Behälters dar. Außerdem werden dadurch die Wände des Behälters verstärkt.

Durch den Gegenstand des Anspruches 8 wird gewährleistet, daß es beim Festziehen der Befestigungsschrauben nicht zu ungewollten Anhäufungen des viskoelastischen Materials des Bodens der Wanne kommt.

In der Zeichnung ist eine Ausführungsform des erfindungsgemäßen Ski dargestellt. Fig.1 ist ein Längsmittelschnitt durch den Ski. Fig.2 zeigt den Bindungsschrauben-Aufnahmeteil in der Draufsicht. Die Figuren 3 bis 5 zeigen die Wanne mit eingesetztem Aufnahmeteil, wobei Fig.3 eine Draufsicht, Fig.4 ein teilweiser Längsmittelschnitt und Fig.5 eine Ansicht von unten ist.

In der Figur 1 ist ein Ski mit 1 bezeichnet. Der Ski 1 besteht aus einem Kern 2, aus oberen und unteren Deckschichten 3 bzw.4, aus einem Laufbelag 5 und aus nicht dargestellten Seitenwangen.

Der Aufbau eines derartigen Ski ist an sich bekannt und bildet keinen Gegenstand der Erfindung.

Im Kern 2 des Ski 1 sind zwei nach oben hin offene Nuten 6 ausgespart, die symmetrisch zur Längsmittelachse angeordnet sind,wobei in Fig.1 nur eine Nut 6 dargestellt ist. In jeder dieser Nuten ist je ein nach oben hin offener Behälter 7 aus Kunststoff eingesetzt, welcher mit einem Deckel 8 verschlossen und mit dem Kern 2 fest verbunden, beispielsweise verklebt, ist. In jedem dieser Behälter 7 befindet sich eine Wanne 9 aus elastomerem Material, welche Wanne 9 im wesentlichen aus einem Boden 9a mit einer hochgezogenen, umlaufenden Wand 9b besteht und deren Außenwand 9c die Form des Behälters 7 hat (Figuren 3 bis 5).

Die Wanne 9 weist an ihrer Innenwand 9d eine oberhalb des Bodens 9a umlaufende Rille 9e auf, in welcher ein streifenförmiger Aufnahmeteil 10 aus hochfestem Material, beispielsweise aus Metall, sitzt, dessen Querschnitt im wesentlichen rechteckig ist, und der zur Aufnahme von Befestigungsschrauben 11 einer Skibindung 14 dient. Die Stärke der Rille 9e entspricht jener des Aufnahmeteils 10.

Wie in den Figuren 3 und 5 dargestellt ist, weist die Rille 9e der Wanne 9 in ihrem mittleren Längsabschnitt gegenüberliegende Rippen 9g und an ihren Stirnseiten Abflachungen 9h auf. Der Aufnahmeteil 10 hat in seinem mittleren Längsabschnitt gegenüberliegende Aussparungen 10a und an seinen Stirnseiten Abflachungen 10b, welche mit den Rippen 9g und den Abflachungen 9h der Wanne 9 korrespondieren und formschlüssig zusammenwirken.

Im mittleren Längsabschnitt der Wanne 9 ist oberhalb der Rippen 9g der Rille 9e ein Quersteg 9f ausgebildet, der die beiden Längsseitenwände der Wanne 9 miteinander verbindet und mit seiner Basis auf der Oberseite des Aufnahmeteils 10 aufliegt. Die Längsseitenwände der Wanne 9 weisen in ihren oberen Randabschnitten zwei Ausnehmungen 9i auf, welche Deckelansätze 8a aufnehmen, die den Deckel 8 im Behälter 7 zentrieren (Figuren 1,3 und 4).

Der Boden 9a der Wanne 9 ist mit Löchern 9k versehen, die nach den Fig.4 und 5 kreisförmige Querschnitte aufweisen. Alle Löcher 9k sind in etwa gleich groß und deren Anordnung zueinander erfolgt in regelmäßigen Abständen, wobei in jenem Bereich des Bodens 9a der Wanne 9, der unter dem Quersteg 9f der Wanne 9 liegt, der Boden 9a durchgehend voll ausgebildet ist. Weiters sind die Löcher 9k so angeordnet, daß sie links und rechts, bezogen auf die durch den Quersteg 9f mittig verlaufende Ebene, spiegelsymmetrisch sind. Die einzelnen Löcher 9k können als Sacklöcher ausgebildet sein.

Fig.1 zeigt, daß sich an der Oberseite des Aufnahmeteils 10 Distanzhülsen 12 abstützen, welche den Deckel 8 des Behälters 7 und die oberen Deckschichten 3 des Ski 1 durchdringen und über der Skioberseite 1a hervor ragen. Die Distanzhülsen 12 sind mit einer Platte 13 vernietet, welche auf der Oberseite 1a des Ski 1 aufliegt.

Die Skibindung 14 ist, wie die Fig.1 zeigt, mittels einer Grundplatte 15 durch Befestigungsschrauben 11, welche die Distanzhülsen 12 durchsetzen und im Aufnahmeteil 10 verschraubt sind, an der Oberseite 1a des Ski 1 festgelegt. Dabei ist die in der Figur rechts dargestellte Befestigungsschraube 11 unmittellbar nach dem Einsetzen in die Distanzhülse 12 und die linke Befestigungsschraube 11 nach deren Festschrauben gezeigt. Aus der letzteren Darstellung geht hervor, daß die Befestigungsschraube 11 im festgezogenen Zustand den Aufnahmeteil 10 durchsetzt und mit ihrem freien Ende in den Boden 9a der Wanne 9 ragt, wobei das durch die Befestigungsschrauben 11 verdrängte elastische Material in die Löcher 9k des Bodens 9a der Wanne 9 ausweicht.

Durch die elastische Lagerung des Aufnahmeteils 10 in der Wanne 9 wird eine Relativbewegung der Platte 13, mit der darüber angeordneten Grundplatte 15 der Skibindung 14, gegenüber der Oberseite 1a des Ski 1 ermöglicht, wodurch Schwingungen, die vom Ski 1 auf die Skibindung 14 übertragen werden, weitgehend gedämpft werden.

Auch kann die Distanzhülse 12, wie an sich bekannt, noch länger ausgebildet sein, so daß sich zwischen der Oberseite 1a des Ski 1 und der Platte 13 ein Zwischenraum ergibt, in welchen eine Schicht aus viskoelastischem Material eingelegt werden kann.

Durch diese Ausgestaltung ergibt sich auch eine Relativbewegung der Platte 13 gegenüber der Oberseite 1a des Ski 1 nach unten. Dabei ist jedoch darauf zu achten, daß der Abstand zwischen der Platte 13 und der Oberseite 1a des Ski 1 so zu bemessen ist, daß bei voller Kompression des Ski 1 nach unten das freie Ende der Befestigungsschraube 11 nicht aus der Unterseite des Bodens 9a der Wanne 9 hervortritt.

Eine weitere mögliche Ausführungsform sieht vor, den streifenförmigen Aufnahmeteil mit einer nach unten abgesetzten Stufe zu versehen. Dadurch greift ein umlaufender Ansatz des Aufnahmeteils in die Rille ein, welche bei dieser Ausgestaltung, in der Höhenrichtung der Wanne gesehen, in einem Abstand von deren Boden ausgebildet ist.

## Patentansprüche

1. Ski, bestehend aus einem Kern (2) und aus mindestens oberen und unteren Deckschichten, wobei an bzw. in der Oberseite des Kerns Nuten (6) ausgespart sind, in deren jede ein streifenförmiger, vorzugsweise aus Metall bestehender Aufnahmeteil (10) für Befestigungsschrauben einer Skibindung eingesetzt ist, auf welchem Aufnahmeteil (10) zumindest eine Distanzhülse (12) aufsitzt, welche über die Skioberseite vorsteht und zur Auflage einer Grundplatte (15) für die Skibindung sowie zur Aufnahme einer Befestigungsschraube (11) dient, wobei in jeder Nut ein nach oben offener Behälter (6) aus Kunststoff eingesetzt ist, welcher Behälter (6) gegebenenfalls mit einem Deckel (8) verschließbar ist, der von der Distanzhülse (12) ebenfalls durchsetzt ist, dadurch gekennzeichnet, daß der Aufnahmeteil (10) in einer Wanne (9) aus einem elastischen Material untergebracht ist, welche Wanne (9) einen Boden (9a) und eine von diesem hochragende, umlaufende Wand (9b) aufweist, wobei der Aufnahmeteil (10) auf dem Boden (9a) der Wanne (9) aufliegt und mit seinem Umfang in eine Rille (9e) eingreift, welche, in der Höhenrichtung der Wanne (9) betrachtet, an der Innenwand (9d) der Wanne (9) im wesentlichen der Stärke des Aufnahmeteiles (10) entsprechend verläuft, und daß der Aufnahmeteil (10) - in der Draufsicht - zumindest an zwei, voneinander beabstandeten Abschnitten vom Verlauf der Innenwand (9d) der Wanne (9) derart abweicht, daß die Lage des Aufnahmeteils (10) in der Wanne (9) durch Formschluß festgelegt ist.

2. Ski nach Anspruch 1, dadurch gekennzeichnet, daß die Rille (9e) an der Innenwand (9d) der Wanne (9) unmittelbar an deren Boden (9a) anschließend ausgebildet ist, und daß der Aufnahmeteil (10) eine durchgehend konstante Stärke aufweist.

3. Ski nach Anspruch 1, dadurch gekennzeichnet, daß die beiden Längsseitenwände der Wanne (9) miteinander etwa in ihrem mittleren Längsabschnitt durch einen Quersteg (9f) verbunden sind, welcher mit seiner Basis an der Oberseite des Aufnahmeteiles (10) aufliegt.

4. Ski nach Anspruch 2 und 3, dadurch gekennzeichnet, daß der Aufnahmeteil (10) in seinem unterhalb des Quersteges (9f) der Wanne (9) verlaufenden Abschnitt beidseitig je eine Aussparung (10a) aufweist, in welche je eine Rippe (9g) der an der Innenwand (9d) der Wanne (9) vorgesehenen Rille (9e) formschlüssig eingreift.

5. Ski nach einem der Ansprüche 1 bis 4, dadurch gekennzeichnet, daß der Aufnahmeteil (10) an seinen Stirnseiten, in der Draufsicht betrachtet, je eine Abflachung (10b) aufweist, wobei jede Abflachung (10b) des Aufnahmeteils (10) mit einer Abflachung (9h) der Wanne (9) korrespondiert und formschlüssig zusammenwirkt.

6. Ski nach Anspruch 4 und 5, dadurch gekennzeichnet, daß die hochgezogene, umlaufende Wand (9b) der Wanne (9) in jenen Abschnitten, in denen der Aufnahmeteil (10) eine Aussparung (10a) oder Abflachung (10b) aufweist, verstärkt ist.

7. Ski nach einem der Ansprüche 1 bis 6, dadurch gekennzeichnet, daß die beiden Längsseitenwände der Wanne (9) an ihren oberen Randabschnitten zumindest jeweils mit zwei Ausnehmungen (9i) zur Aufnahme von Ansätzen (8a) des Deckels (8) des Behälters (7) versehen sind.

8. Ski nach einem der Ansprüche 1 bis 7, dadurch gekennzeichnet, daß die Wanne (9) in ihrem Boden (9a) eine Anzahl von Löchern (9k) aufweist, die vorzugsweise die gesamte Materialstärke des Bodens (9a) durchsetzen, und daß die Größe der Löcher (9k) gleich und deren Anordnung, bezogen auf die durch den Quersteg (9f) mittig verlaufenden Ebene, spiegelsymmetrisch ist, wobei der Boden (9a) der Wanne (9) im Bereich des Quersteges (9f) durchgehend voll ausgebildet ist.

## Claims

1. A ski, consisting of a core (2) and of at least upper and lower cover layers, the top side of said core being formed with grooves (6) therein, each of which has a strip-shaped receiver member (10) preferably conisting of metal inserted thereinto for receiving fastener screws of a ski binding, at least one spacer bushing (12) being placed on said receiver member (10) to project above the top face of the ski so as to act as a support for a base plate (15) for the ski binding and for receiving a fastener screw (11) therein, each said groove having inserted thereinto an upwards opening plastic receptacle (6) optionally adapted to be closed by a cover (8) having said spacer bushing (12) extending therethrough, characterized in that said receiver member (10) is accommodated in a trough (9) made of an elastic material and having a bottom (9a) and an upstanding surrounding wall (9b) extending therefrom, said receiver member (10) being supported on said bottom (9a) of said trough (9) with its peripheral rim received in a groove (9e) formed in the interior wall (9d) of said trough (9) at a level substantially corresponding to the thickness of said receiver member (10), and that the shape of said receiver member (10) - as viewed from above - differs at at least two mutually spaced locations from the contour of said interior wall (9d) of said trough (9) so as to result in that the position of said receiver member (10) within said trough (9) is fixed by an interference fit.

2. A ski according to claim 1, characterized in that said groove (9e) is formed in said interior wall (9d) of said trough (9) immediately above the bottom (9a) thereof, and that said receiver member (10) is of a constant thickness throughout.

3. A ski according to claim 1, characterized in that the two longitudinal sidewalls of said trough (9) are interconnected at a longitudinally centered location by a cross-bar having its base supported on the top face of said receiver member (10).

4. A ski according to claims 2 and 3, characterized in that the portion of said receiver member (10) extending underneath said cross-bar (9f) of said trough (9) is formed on both sides with a respective recess (10a) engaged by a respective rib (9g) of said groove (9e) provided in the interior wall (9d) of said trough (9).

5. A ski according to any of claims 1 to 4, characterized in that the longitudinal ends of said receiver member (10) as viewed from above are each formed with a flat section (10b) corresponding to a respective flat section (9h) of said trough (9) so as to cooperate therewith in an interfering fit.

6. A ski according to claims 4 and 5, characterized in that said upstanding surrounding wall (9b) of said trough (9) is of increased thickness at locations corresponding to recesses (10a) or flat sections (10b) of said receiver member (10).

7. A ski according to any of claims 1 to 6, characterized in that the two longitudinal sidewalls of said trough (9) have their upper rim portions provided with at least two recesses (9i) for receiving therein respective projections (8a) of said cover (8) of said receptacle (7).

8. A ski according to any of claims 1 to 7, characterized in that said trough (9) has its bottom (9a) provided with a number of holes (9k) preferably extending through the full thickness of the bottom (9a), and that the size of said holes (9k) is equal, and their arrangement, with reference to a plane extending centrally through said crossbar (9f) is mirror-image symmetric, said bottom (9a) of said trough (9) being solid throughout at the location of said cross-bar (9f).

## Revendications

1. Ski se composant d'un noyau (2) et de couches de recouvrement au moins supérieure et inférieure, des gorges (6), respectivement pratiquées sur ou dans la face supérieure du noyau, logeant chacune une pièce réceptrice (10) en forme de bande, consistant de préférence en un métal et destinée à des vis d'assujettissement d'une fixation de ski, pièce réceptrice (10) sur laquelle repose au moins une douille d'espacement (12) qui fait saillie au-delà de la face supérieure du ski et sert à conférer un appui à une plaque de base (15) de la fixation de ski, ainsi qu'à recevoir une vis d'assujettissement (11), un réceptacle (6) en matière plastique, ouvert vers le haut, étant intégré dans chaque gorge, lequel réceptacle (6) peut être éventuellement obturé à l'aide d'un couvercle (8) semblablement traversé par la douille d'espacement (12), caractérisé par le fait que la pièce réceptrice (10) est incorporée dans une cuvette (9) en un matériau élastique, laquelle cuvette (9) comprend un fond (9a) et une paroi périphérique (9b) dépassant vers le haut à partir dudit fond, la pièce réceptrice (10) reposant sur le fond (9a) de la cuvette (9) et s'engageant, par son pourtour, dans une striure (9e) qui, considérée dans le sens de la hauteur de la cuvette (9), s'étend sur la paroi intérieure (9d) de ladite cuvette (9) en correspondant, pour l'essentiel, à l'épaisseur de la pièce réceptrice (10) ; et par le fait que la pièce réceptrice (10) s'écarte - en plan - de la trajectoire de la paroi intérieure (9d) de la cuvette (9), sur au moins deux régions distantes l'une de l'autre, de telle sorte que la position de la pièce réceptrice (10), dans la cuvette (9), soit fermement établie par concordance de formes.

2. Ski selon la revendication 1, caractérisé par le fait que la striure (9e) est ménagée, sur la paroi intérieure (9d) de la cuvette (9), dans la continuité directe du fond (9a) de cette dernière ; et par le fait que la pièce réceptrice (10) présente une épaisseur constante sans interruptions.

3. Ski selon la revendication 1, caractérisé par le fait que les deux parois latérales longitudinales de la cuvette (9) sont reliées l'une à l'autre, sensiblement dans leur région longitudinale médiane, par l'intermédiaire d'une membrure transversale (9f) qui repose, par sa base, contre la face supérieure de la pièce réceptrice (10).

4. Ski selon les revendications 2 et 3, caractérisé par le fait que la pièce réceptrice (10) présente de part et d'autre, dans sa région s'étendant au-dessous de la membrure transversale (9f) de la cuvette (9), une échancrure respective (10a) dans laquelle s'engage, par concordance de formes, une nervure respective (9g) de la striure (9e) prévue sur la paroi intérieure (9d) de la cuvette (9).

5. Ski selon l'une des revendications 1 à 4, caractérisé par le fait que la pièce réceptrice (10) comporte, observée en plan, un méplat respectif (10b) à ses faces extrêmes, chaque méplat (10b) de la pièce réceptrice (10) correspondant à un méplat (9h) de la cuvette (9), avec lequel il coopère par concordance de formes.

6. Ski selon les revendications 4 et 5, caractérisé par le fait que la paroi périphérique rehaussée (9b) de la cuvette (9) est renforcée dans les régions dans lesquelles la pièce réceptrice (10) présente une échancrure (10a) ou un méplat (10b).

7. Ski selon l'une des revendications 1 à 6, caractérisé par le fait que les deux parois latérales longitudinales de la cuvette (9) sont respectivement pourvues, dans leurs régions marginales supérieures, d'au moins deux évidements (9i) destinés à recevoir des appendices (8a) du couvercle (8) du réceptacle (7).

8. Ski selon l'une des revendications 1 à 7, caractérisé par le fait que la cuvette (9) est percée, en son fond (9a), d'un certain nombre de trous (9k) traversant, de préférence, toute l'épaisseur du matériau dudit fond (9a) ; et par le fait que la taille des trous (9k) est identique, et leur agencement est spéculaire par rapport au plan s'étendant centralement par la membrure transversale (9f), le fond (9a) de la cuvette (9) étant de réalisation pleine, sans discontinuités, dans la région de ladite membrure transversale (9f).
